# EUROPÄISCHE PATENTSCHRIFT

(11) **EP 1 213 405 B1**
(45) Veröffentlichungstag und Bekanntmachung des Hinweises auf die Patenterteilung: **27.02.2008**
(21) Anmeldenummer: 01128508.7
(22) Anmeldetag: 29.11.2001
(51) Int. Cl.: E04F 13/08, F16B 2/20

(54) **Justierbarer Bauteilhalter**
Adjustable building element rest
Retenue ajustable pour élément de construction

(30) Priorität: 07.12.2000 DE 20020735 U
(43) Veröffentlichungstag der Anmeldung: 12.06.2002
(73) Patentinhaber: SFS intec Holding AG, 9435 Heerbrugg (CH)
(72) Erfinder: Schwarz, Helmut, 71263 Weil der Stadt (DE)

(56) Entgegenhaltungen:
- FR-A- 2 584 120
- FR-A- 2 661 207
- FR-A- 2 694 033

## Beschreibung

Die Erfindung betrifft einen justierbaren Bauteilhalter. Übliche Bauteilhalter dienen der Montage von Bauteilen (z.B. Leisten, Schienen, etc.) in der Nähe von Wänden, Decken oder dergleichen.
Solche Bauteilhalter weisen neben einer Befestigungsmöglichkeit (z.B. Schraubverbindung) mit der Wand, Decke o.a. den eigentlichen Halter für das zu montierende Bauteil auf. Vielfach ist die Montage von Bauteilen mit der Forderung verbunden, daß die Bauteile in justierbaren Abständen von der Decke, Wand o.a. anzubringen sind.
Aus der DE-U-297 19 494 ist eine Vorrichtung zum Befestigen von Sockelleisten über Bodenbelägen bekannt, bei der eine Leistenklammer und eine mit dieser verbindbare Bodenklammer vorgesehen ist, wobei die Bodenklammer in einer von mehreren in einer Richtung auswählbaren Rastpositionen lösbar mit der Leistenklammer verbindbar ist. Die Höhe der Leistenklammer ist gegenüber der Bodenklammer einstellbar. Solche Vorrichtungen zeichnen sich dadurch aus, dass zur Befestigung die Wand zur Verstärkung und Stabilisierung der Verbindung mit einbezogen wird. Bei Verwendung dieser Vorrichtung zur Befestigung von Sockelleisten wird sie in der Regel einmalig montiert und nachträglich nicht mehr nachjustiert. Für anspruchsvolle Aufgaben mit genauer Justerierung ist eine Vorrichtung der erwähnten Art jedoch nicht geeeignet.
Es ist deshalb Aufgabe der Erfindung, einen justierbaren Bauteilhalter vorzusehen, der einfach herzustellen und zu handhaben ist, und der insbesondere ein leichtes Auswechseln der Bauteile gestattet.

Diese Aufgabe wird durch die kennzeichnenden Merkmale des Anspruchs 1 gelöst. Vorteilhafte Weiterbildungen des erfindungsgemäßen justierbaren Bauteilhalters sind in den abhängigen Ansprüchen gekennzeichnet. So kann z.B. die Befestigung des Bauteils am eigentlichen Halter mittels einer Clip-Verbindung erfolgen.

Ein Ausführungsbeispiel der Erfindung ist in den Zeichnungen dargestellt und wird im folgenden näher beschrieben. Es zeigen:
FIG.1
   eine perspektivische Darstellung des erfindungsgemäßen Bauteilhalters, bestehend aus einem Basisteil und einem Schlitten zur Aufnahme eines Bauteils,
FIG. 2
   eine auszugsweise perspektivische Darstellung des Schlittens gemäß FIG.1 mit Blick auf seine Oberseite mit den Rast-Rillen,
FIG.3
   eine andere auszugsweise perspektivische Darstellung des Schlittens gemäß FIG.1 mit Blick auf seine Oberseite mit den Rast-Rillen,
FIG. 4
   eine auszugsweise perspektivische Darstellung des Schlittens gemäß FIG.1 mit Blick auf seine Unterseite mit Federhaken zur Befestigung des Bauteils,
FIG.5
   eine auszugsweise perspektivische Darstellung des Basisteils gemäß FIG.1 mit Blick auf die Oberseite der Federzunge,
FIG.6
   eine auszugsweise perspektivische Darstellung des Basisteils gemäß FIG.1 mit Blick auf die Unterseite der Federzunge mit den Rastrillen.

FIG.1 zeigt eine perspektivische Darstellung des erfindungsgemäßen Bauteilhalters, bestehend aus einem Basisteil 1 und einem Schlitten 2 zur Aufnahme eines Bauteils 3. Der am Basisteil 1 befestigte Schlitten ist der eigentliche Halter für das Bauteil; die Bezeichnung Schlitten wurde gewählt, weil dieses Teil auf Führungsschienen in verschiedene Rastpositionen verschoben werden kann.
Der Schlitten 2 kann in Y-Richtung in einer von mehreren wählbaren Rastpositionen gegenüber dem Basisteil 1 positioniert werden.
Da das Bauteil 3 auf dem Schlitten 2 angeordnet wird, ist somit auch eine Justierung des Bauteils 3 gegenüber dem Basisteil 1 in Y-Richtung möglich. Die Rastpositionen ergeben sich durch ineinandergreifende Rastrillen an der Federzunge 11 und am Schlitten 2.
Einzelheiten des Basisteils 1 und des Schlittens 2 sind in den Figuren 5 und 6 und in den Figuren 2, 3 und 4 wiedergegeben. Die Bezügszeichen für gleiche Teile werden in allen Figuren gleichbleibend beibehalten.

FIG.2 zeigt
eine auszugsweise perspektivische Darstellung des Schlittens 2 gemäß FIG.1 mit Blick auf seine Oberseite mit den Rast-Rillen 2R.

FIG.3 zeigt
eine andere auszugsweise perspektivische Darstellung des Schlittens 2 gemäß FIG.1 mit Blick auf seine Oberseite mit den Rast-Rillen.

FIG.4 zeigt
eine auszugsweise perspektivische Darstellung des Schlittens 2 gemäß FIG.1 mit Blick auf seine Unterseite mit den Federarmhaken 29 und 30 zur Befestigung des Bauteils,

FIG.5 zeigt
eine auszugsweise perspektivische Darstellung des Basisteils 1 gemäß FIG.1 mit Blick auf die Oberseite der Federzunge 11.

FIG.6 zeigt
eine auszugsweise perspektivische Darstellung des Basisteils gemäß FIG.1 mit Blick auf die Unterseite der Federzunge 11 mit den Rastrillen 1R.

Das Basisteil 1 ist winkelförmig ausgebildet.
Der eine Schenkel 1-1 dient der Fixiering des Basisteils 1 z.B. an einer Wand oder einer Decke. Die Fixierung kann z.B. durch eine Schraubverbindung durch das Langloch 31 erfolgen.
Im anderen freistehenden Schenkel 1-2 des Basisteils 1 sind eine Federzunge 11 und - wie in FIG. 5 besser zu erkennenzwei Federarmhaken 12,13 angeordnet.
Der Schlitten 2 ist mit dem Basisteil 1 lösbar wie folgt verbunden:

Die seitlichen Ränder des freistehenden Schenkels 1-2 des Basisteils 1 sind als Gleitschienen 14,15 ausgebildet (FIG.5, FIG.6); die seitlichen Schlittenränder weisen die Gleitschienen 14,15 umgreifende Führungsbahnen 23,24 auf (FIG.2, FIG.3, FIG.4).
Der Schlitten 2 weist in Verschieberichtung Y der Rastpositionen Aussparungen 21,22 auf (FIG.2, FIG.3), in welche die am Basisteil 1 angeordneten Federarmhaken 12,13 (FIG.6) federnd und gleitend eingreifen. Durch die Länge dieser Aussparungen 21,22 ist die Verschiebbarkeit des Schlittens 2 bzw. der Rastpositionsbereich begrenzt. Auf der Schlitten(2)-Oberseite und auf der Unterseite der Federzunge 11 des Basisteils 1 sind ineinandergreifbare Rastrillen 2R und 1R (FIG.2, FIG.3; FIG.6) für eine Vielzahl möglicher Rastpositionen vorgesehen.
Die Federzunge 11 drückt auf Grund ihrer Federkraft ihre Rastrillen 1R in die 2R des Schlittens.

Eine Rastposition kann dadurch gelöst werden, daß die Federzunge in Richtung Z(FIG. 1) angehoben wird, wobei sich die Rastrillen 1R der Federzunge 11 von denen 2R des Schlittens 2 abheben. In diesem Zustand ist eine Verschiebung des Schlittens in Richtung Y zur Wahl einer neuen Rastposition möglich. Nach Loslassen der Federzunge kommen die Rastrillen R1 der Federzunge 11 wieder mit denen R2 des Schlittens 2 für eine neue Rastposition zum Eingriff.
Zur Begrenzung des Weges beim Anheben der Federzunge 11 in Richtung Z ist auf dem Basisteil 1 ein Anschlagsteg 16 vorgesehen. Durch diesen Anschlag 16 wird vermieden, daß die Federzunge bei unbegrenztem Anheben abbricht o.dgl.

Basisteil 1 und Schlitten 2 können voneinander getrennt werden, wenn zuvor die Federzunge 11 aus der Rastverbindung gelöst wird und der Eingriff der Federhaken 12,13 aus den Aussparungen aufgehoben wird.
Eine Verbindung des Basisteils 1 mit dem Schlitten 2 erfolgt durch Anheben der Federzunge 11 unter gleichzeitigem Einführen der Gleitschienen 14, 15 des Basisteils 1 in die Führungsbahnen 23, 24 des Schlittens 2. Sobald dabei die Enden der Federhaken 12, 13 über die Aussparungen 21, 22 gelangen, rasten deren Haken federnd in diese Aussparungen ein. Der untere Teil des Schlittens 2 auf der dem Basisteil 1 abgewandten Seite dient der lösbaren Aufnahme des Bauteils 3. Für vorzugsweise leisten- oder schienenförmige Bauteile hat der Schlitten 2 auf zwei gegenüberliegenden Seiten jeweils zwei voneinander beabstandete seitliche Anschläge 25,26; 27,28 (FIG. 2, FIG.3, FIG.4) für das Bauteil 3, zwischen denen jeweils ein Federarmhaken 29;30 angeordnet ist. Diese Federarmhaken dienen dem einrastenden Eingriff in eine entsprechende seitliche Aussparung des Bauteils 3, wenn dieses zwischen die Anschläge in den Schlitten 2 gedrückt wird. Für ein Losen des Bauteils 3 aus dem Schlitten 2 müssen die Federarmhaken soweit gegen ihre Federkraft zurückgebogen werden, bis die Rastverbindung gelöst ist und das Bauteil 3 entnommen werden kann.

Das Basisteil 1 und Schlitten 2 sind vorzugsweise einfach als jeweils einteilige Kunststoffteile herzustellen. Durch eine entsprechende geometrische Ausgestaltung und Toleranz der Führung der Gleitschienen 14,15 in den Führungsbahnen 23, 24 sowie der Rastpositionen 1R/2R des Schlittens 2 mit dem Basisteil 1 ist der Schlitten 2 gegenüber dem Basisteil 1 maximal bis zu 3 Grad verdreh- und kippbar. Dadurch ist der justierbare Bauteilhalter universeller einsetzbar, wenn z.B. der Bauteilhalter in seiner Ausrichtung an eine davon abweichende Lage eines Bauteiles angepaßt werden muß.

## Patentansprüche

1. Justierbarer Bauteilhalter,
bei dem
ein Basisteil (1) und ein mit diesem verbindbarer Schlitten (2) zur Aufnahme eines Bauteils (3) vorgesehen ist, wobei der Schlitten (2) in einer von mehreren in einer Richtung auswählbaren Rastpositionen lösbar mit dem Basisteil (1) verbindbar ist, und bei dem weiter
das Basisteil(1) eine Federzunge (11) aufweist,
der Schlitten (2) und die Federzunge (11) ineinandergreifbare Rastrillen für eine Vielzahl möglicher Rastpositionen aufweisen,
die Federzunge (11) zur Lösung der Rastverbindung zwischen dem Schlitten (2) und dem Basisteil (1) bewegbar ist, und
das Basisteil (1) winkelförmig ausgebildet ist, wobei der eine Schenkel (1-1) zur Fixiering des Basisteils dient
**dadurch gekennzeichnet, dass**
die seitlichen Ränder des freistehenden Schenkels (1-2) des Basisteils (1) als Gleitschienen (14,15) ausgebildet sind und dass die seitlichen Schlittenränder jeweils eine die Gleitschienen (14,15) umgreifende Führungsbahn (23,24) aufweisen.

2. Bauteilhalter nach Anspruch 1,
**dadurch gekennzeichnet,**
**dass** auf dem Basisteil (1) ein Anschlag (16) für die Federzunge (11) vorgesehen ist.

3. Bauteilhalter nach Anspruch 1,
**dadurch gekennzeichnet, dass**
der Schlitten (2) in Verschieberichtung der Rastpositionen weisende Aussparungen (21,22) aufweist und dass am Basisteil (1) Federarmhaken (12,13) angeordnet sind, dessen Haken federnd und gleitend in die Aussparungen (21,22) eingreifen.

4. Bauteilhalter nach Anspruch 3,
**dadurch gekennzeichnet,**
**dass**
durch die Länge der Aussparungen (21,22) die Verschiebbarkeit des Schlittens (2) bzw. der Rastpositionsbereich begrenzt ist.

5. Bauteilhalter nach Anspruch 1,
**dadurch gekennzeichnet,**
**dass**
im anderen freistehenden Schenkel (1-2) die Federzunge (11) und Federarmhaken (12,13) angeordnet sind.

6. Bauteilhalter nach Anspruch 1,
**dadurch gekennzeichnet, dass**
der Schlitten seitliche Anschläge (25,26,27,28) für das aufzunehmende Bauteil (3) aufweist.

7. Bauteilhalter nach Anspruch, 1 oder 6,
**dadurch gekennzeichnet, dass**
der Schlitten (2) Federhaken (29,30) zur lösbaren Verbindung mit dem aufzunehmenden Bauteil (3) aufweist.

8. Bauteilhalter nach einem der Ansprüche 1, 6 oder 7,
**dadurch gekennzeichnet, dass**
der Schlitten (2) für ein leistenförmig ausgebildetes aufzunehmendes Bauteil (3) auf zwei gegenüberliegenden Seiten jeweils zwei voneinander beabstandete seitliche Anschläge (25,26; 27,28) aufweist, zwischen denen jeweils ein Federhaken (29,30) angeordnet ist.

9. Bauteilhalter nach einem der Ansprüche 1 bis 8,
**dadurch gekennzeichnet, dass**
der Schlitten (2) gegenüber dem Basisteil(1) maximal bis zu 3 Grad verdreh- oder verkippbar ist.

10. Bauteilhalter nach einem der Ansprüche 1 bis 9,
**dadurch gekennzeichnet, dass**
die Führungsbahnen (23,24) des Schlittens (2) aus den Gleitschienen (14,15) des Basisteils (1) erst nach Lösung der Rastverbindung und nach Lösung der Federarmhaken (12,13) aus den Aussparungen (21,22) herausziehbar sind.

11. Bauteilhalter nach einem der Ansprüche 1 bis 10,
**dadurch gekennzeichnet, dass**
Basisteil (1) und Schlitten (2) jeweils einteilige Kunststoffteile sind.

## Claims

1. An adjustable component holder,
in which
a base part (1), and a slide member (2), which can be connected thereto, for receiving a component (3) is provided, wherein the slide member (2) can be releasably connected to the base part (1) in one of a plurality of detent positions which can be selected in one direction, and in which further the base part (1) has a flexible tongue (11),
the slide member (2) and the flexible tongue (11) have mutually engaging detent grooves for a plurality of possible detent positions,
the flexible tongue (11) can be moved to release the detent connection between the slide member (2) and the base part (1), and
the base part (1) is angular, wherein one arm (1-1) serves to locate the base part,
**characterised in that**
the lateral edges of the free-standing arm (1-2) of the base part (1) are in the form of slide rails (14,15), and **in that** the lateral slide member edges each have a guide track (23,24) embracing the slide rails (14,15).

2. A component holder according to Claim 1,
**characterised in**
**that** a stop member (16) for the flexible tongue (11) is provided on the base part (1).

3. A component holder according to Claim 1,
**characterised in that**
the slide member (2) has recesses (21,22) facing in the displacement direction of the detent positions, and **in that** flexible arm hooks (12,13) are disposed on the base part (1), the hooks of which engage resiliently and slidably in the recesses (21,22).

4. A component holder according to Claim 3,
**characterised in**
**that** the ability of the slide member (2) to slide and/or the detent position range is delimited by the length of the recesses (21,22).

5. A component holder according to Claim 1,
**characterised in**
**that** the flexible tongue (11) and flexible arm hooks (12,13) are arranged in the other free-standing arm (1-2).

6. A component holder according to Claim 1,
**characterised in that**
the slide member has lateral abutments (25,26,27,28) for the component (3) to be received.

7. A component holder according to Claim 1 or 6, **characterised in that**
the slide member (2) has flexible hooks (29,30) for releasable connection with the component (3) to be received.

8. A component holder according to one of Claims 1,6 or 7,
**characterised in that**
for a strip-like component (3) to be received the slide member (2) has on two opposite sides in each case two spaced apart lateral abutments (25, 26; 27, 28), between which a respective flexible hook (29,30) is arranged.

9. A component holder according to any one of Claims 1 to 8,
**characterised in that**
the slide member (2) can be rotated or tilted by a maximum of up to 3 degrees relative to the base part (1).

10. A component holder according to any one of Claims 1 to 9,
**characterised in that**
the guide tracks (23,24) of the slide member (2) can be removed from the slide rails (14,15) of the base part (1) only after loosening the detent connection and after loosening the flexible arm hooks (12,13) from the recesses (21,22).

11. A component holder according to any one of Claims 1 to 10,
**characterised in that**
the base part (1) and the slide member (2) are in each case one-piece plastics parts.

## Revendications

1. Retenue ajustable pour élément de construction,
dans laquelle
une pièce de base (1) et un chariot (2) pouvant lui être relié sont prévus pour loger un élément de construction (3), le chariot (2) pouvant être relié de manière amovible à la pièce de base (1) dans une des nombreuses positions de crantage sélectionnables dans une direction,
la pièce de base (1) présente une lame fixe (11),
le chariot (2) et la lame fixe (11) présentent des rainures d'arrêt pouvant s'engager l'une dans l'autre pour un grand nombre des positions de crantage possibles,
la lame fixe (11) peut se déplacer pour relâcher la liaison de crantage entre le chariot (2) et la pièce de base (1), et
la pièce de base (1) est angulaire, l'une des branches (1-1) lui servant de bague de fixation,
**caractérisée en ce que**
les bords latéraux de la branche isolée (1-2) de la pièce de base (1) sont conçus sous forme de glissières (14, 15) et les bords latéraux du chariot présentent respectivement une surface de guidage (23, 24) entourant les glissières (14, 15).

2. Retenue pour élément de construction selon la revendication 1,
**caractérisée en ce qu'**
une butée (16) est prévue sur la pièce de base (1) pour la lame fixe (11).

3. Retenue pour élément de construction selon la revendication 1,
**caractérisée en ce que**
le chariot (2) présente des encoches (21, 22) tournées dans la direction de déplacement des positions de crantage et des crochets de bras élastiques (12, 13) s'engageant dans les encoches (21, 22) de manière élastique et coulissante sont disposés sur la pièce de base (1).

4. Retenue pour élément de construction selon la revendication 3,
**caractérisée en ce que**
la mobilité du chariot (2) ou de la zone de crantage est limitée par la longueur des encoches (21, 22).

5. Retenue pour élément de construction selon la revendication 1,
**caractérisée en ce que**
la lame fixe (11) et les crochets de bras élastiques (12, 13) sont disposés sur l'autre branche isolée (1-2).

6. Retenue pour élément de construction selon la revendication 1,
**caractérisée en ce que**
le chariot présente des butées latérales (25, 26, 27, 28) pour l'élément de construction (3) à loger.

7. Retenue pour élément de construction selon la revendication 1 ou 6,
**caractérisée en ce que**
le chariot (2) présente des crochets élastiques (29, 30) pour une liaison amovible avec l'élément de construction (3) à loger.

8. Retenue pour élément de construction selon l'une des revendications 1, 6 ou 7
**caractérisée en ce que**
le chariot (2) présente respectivement deux butées latérales (25, 26 ; 27, 28) écartées l'une de l'autre pour un élément de construction (3) en forme de barre à loger sur deux côtés opposés et entre lesquelles est respectivement disposé un crochet élastique (29, 30).

9. Retenue pour élément de construction selon l'une des revendications 1 à 8,
**caractérisée en ce que**
le chariot (2) peut basculer ou se tordre au maximum de 3 degrés par rapport à l'élément de base (1).

10. Retenue pour élément de construction selon l'une des revendications 1 à 9,
**caractérisée en ce que**
les surfaces de guidage (23, 24) du chariot (2) ne peuvent être sorties des glissières (14, 15) de l'élément de base (1) qu'une fois la liaison de crantage détachée et les crochets de bras élastiques (12, 13) dégagés des encoches (21, 22).

11. Retenue pour élément de construction selon l'une des revendications 1 à 10,
**caractérisée en ce que**
la pièce de base (1) et le chariot (2) sont respectivement ces en matière synthétique d'un seul tenant.
